# EUROPÄISCHE PATENTSCHRIFT

(11) **EP 3 321 417 B1**
(45) Veröffentlichungstag und Bekanntmachung des Hinweises auf die Patenterteilung: **24.04.2019**
(21) Anmeldenummer: 17201877.2
(22) Anmeldetag: 11.08.2014
(51) Int. Cl.: D06H 7/22

(54) **VERFAHREN UND VORRICHTUNG ZUM SCHNEIDEN VON TEXTILMATERIAL MIT LASERSTRAHLUNG**
METHOD AND DEVICE FOR CUTTING TEXTILE MATERIAL WITH LASER RADIATION
PROCÉDÉ ET DISPOSITIF DE COUPE AU RAYON LASER DE MATÉRIAU TEXTILE

(30) Priorität: 06.09.2013 DE 102013014747
(43) Veröffentlichungstag der Anmeldung: 16.05.2018
(62) Teilanmeldung aus: 14180477.3
(73) Patentinhaber: eurolaser GmbH, 21339 Lüneburg (DE)
(72) Erfinder: Kluczinski, Matthias, 21339 Lüneburg (DE)
(74) Vertreter: Noack, Andreas

(56) Entgegenhaltungen:
- DE-A1-102008 053 213
- JP-A- H04 356 386
- US-A- 3 679 863

## Beschreibung

Die Erfindung betrifft ein Verfahren zum Schneiden von Textilmaterial mittels Laserstrahlung, bei dem die Laserstrahlung mittels einer Schneidoptik auf das Textilmaterial gerichtet wird und wobei das Textilmaterial durch eine relative Bewegung der Schneidoptik zu dem Textilmaterial entlang einer vorgegebenen Schnittlinie geschnitten wird.

Die Erfindung betrifft weiterhin eine Anlage zum Schneiden von Textilmterial mittels Laserstrahlung, mit einer Quelle für die Laserstrahlung, mit einer Schneidoptik und einer Einrichtung zum Erzeugen einer relativen Bewegung der Schneidoptik zu dem Textilmaterial entlang einer vorgegebenen Schnittlinie.

Solche Verfahren und Anlagen sind aus dem Stand der Technik bekannt. Beispielsweise entwickelt und fertigt die Anmelderin entsprechende Anlagen, welche bestimmungsgemäß entsprechende Verfahren ausführen.

Bei dem Schneiden von Materialien mittels Laserstrahlung wird das Material durch die Laserstrahlung im Bereich einer Schnittlinie abgetragen. Dabei wird das abzutragene Material stark erhitzt und dadurch je nach Art des Materials geschmolzen und/oder verdampft und/oder verbrannt. Dabei entstehen bei den meisten Materialen gas-, nebel- oder rauchartige Abfallprodukte. Diese Abfallprodukte werden bei Anlagen und Verfahren nach dem Stand der Technik abgesaugt.

Bei einigen Textilmaterialien tritt allerdings das Problem auf, dass sich die Abfallprodukte unmittelbar nach dem Schneiden in dem geschnittenen Material ablagern. Dies ist insbesondere bei Naturtextilien tierischen Ursprungs, wie z.B. Wollstoffen, unerwünscht, da die Abfallprodukte eine starke Geruchsbelastung des geschnittenen Textilmaterials bewirken, so dass eine Nutzung des Materials z.B. zur Herstellung von Bekleidungsartikeln kaum mehr möglich ist.

Zwar lässt sich die Geruchsbelastung durch eine nachträgliche Reinigung des Textilmaterials beseitigen bzw. maßgeblich reduzieren. Allerdings wird durch diesen zusätzlichen Arbeitsschritt der Zeitvorteil, der sich durch das Laserschneiden in der Verarbeitung erzielen lässt, deutlich reduziert oder gar ganz aufgezehrt. Hinzu kommt, dass trotz einer nachträglichen Reinigung eine Verwendung solcher Textilmaterialien für besonders hochwertige Bekleidungsartikel zum Teil nicht mehr in Frage kommt.

Die Schrift JP-H04-356386A zeigt eine Anlage zum Schneiden von Textilmaterial, bei welcher Dampf in Bereich der Schneidlinie auf das Textilmaterial aufgebracht wird. Die Schrift US3679863 zeigt eine Anlage zum Schneiden von Material, bei welchem ein den Laserstrahl einhüllender Gasstrom mit feinem Wassernebel vermengt wird, um das zu schneidende Material im Bereich der Schnittlinie zu kühlen.

Demgemäß besteht die Aufgabe der Erfindung darin, Verfahren und Anlagen zum Schneiden von Textilmaterialien mittels Laserstrahlung bereitzustellen, bei welchen eine Geruchsbelastung des zu schneidenden Textilmaterials deutlich reduziert ist.

Diese Aufgabe wird gemäß der Erfindung gelöst durch ein Verfahren zum Schneiden von Textilmaterial mittels Laserstrahlung gemäß Anspruch 1. Bei dem Verfahren wird unter anderem die Laserstrahlung mittels einer Schneidoptik auf das Textilmaterial gerichtet, wobei das Textilmaterial durch eine relative Bewegung der Schneidoptik zu dem Textilmaterial entlang einer vorgegebenen Schnittlinie geschnitten wird, und wobei nach dem Schneiden ein geruchsminderndes Behandlungsmittel nur im Bereich der Schnittlinie auf das Textilmaterial aufgebracht wird.

Die Aufgabe wird weiter gelöst durch eine Anlage zum Schneiden von Textilmaterial mittels Laserstrahlung gemäß Anspruch 4. Die Anlage umfasst unter anderem eine Quelle für die Laserstrahlung, eine Schneidoptik und eine Einrichtung zum Erzeugen einer relativen Bewegung der Schneidoptik zu dem Textilmaterial entlang einer vorgegebenen Schnittlinie, wobei die Anlage eine Einrichtung zum Aufbringen eines geruchsmindernden Behandlungsmittels auf das Textilmaterial im Bereich der Schnittlinie aufweist.

Die Erfindung hat erkannt, dass die Abfallprodukte des Schneidens sich gerade bei Textilien schon kurz nach dem Schnitt durch Diffusion im Gewebe verteilen und großflächig auf den Fasern niederschlagen. Daher sind die ersten Sekunden nach dem Schnitt entscheidend, um eine wirkungsvolle Bekämpfung der Geruchsbelastung zu erreichen. Durch das Aufbringen eines geruchsmindernden Behandlungsmittels in diesem Zeitraum kann daher ein besonders großer Effekt erzielt werden. Gleichzeitig haben sich die Abfallprodukte noch nicht ausgebreitet, so dass der Einsatz des Behandlungsmittels auf den Bereich der Schnittlinie beschränkt werden kann.

Gemäß einer Weiterbildung des erfindungsgemäßen Verfahrens ist das geruchsmindernde Behandlungsmittel ein Fluid. Fluide sind verfahrenstechnisch besonders gut handhabbar und können insbesondere in Textilmaterialien besonders gut eingebracht werden.

In einer bevorzugten Weiterbildung des erfindungsgemäßen Verfahrens beinhaltet das Behandlungsmittel Wasserdampf. Es hat sich gezeigt, dass durch die kurz nach dem Schnitt erfolgende Nachbehandlung größtensteils auf chemische Reinigungsmittel verzichtet werden kann. In den meisten Fällen kann auf solche Reinigungsmittel komplett verzichtet werden.
Wasserdampf kann besonders günstig bereitgestellt werden und ist gleichzeitig besonders umweltverträglich.

Gemäß dem erfindungsgemäßen Verfahrens wird das Behandlungsmittel über eine Düse aufgebracht.
Entsprechend ist die erfindungsgemäße Anlage derart ausgebildet, dass die Einrichtung zum Aufbringen eines geruchsmindernden Behandlungsmittels auf das Textilmaterial eine Düse umfasst.
Durch eine Düse kann das Behandlungsmittel besonders einfach und gezielt auf die Schnittlinie gerichtet werden.

Gemäß der erfindungsgemäßen Ausführung der Anlage weist die Einrichtung zum

Erzeugen einer relativen Bewegung der Schneidoptik zu dem Textilmaterial einen Tisch sowie einen entlang zweier Achsen parallel zur Tischebene verfahrbaren ersten Bearbeitungskopf auf, welcher die Schneidoptik aufnimmt. Durch diese Ausführung können belieg gestaltete Schnittlinien einfach und präzise abgefahren werden.

Gemäß dem erfindungsgemäßen Verfahrens werden die Düse und die Schneidoptik nacheinander entlang der Schnittlinie bewegt.
Dazu weist die erfindungsgemäße Anlage einen entlang zweier Achsen parallel zur Tischebene verfahrbaren zweiten Bearbeitungskopf auf, an welchem die Düse angeordnet ist.
Diese Ausführung ermöglicht das Abfahren von besonders stark gekrümmten Schnittlinien.

In einer Weiterbildung der erfindungsgemäßen Anlage umfasst diese eine Einrichtung zur Bereitstellung des Behandlungsmittels.

In einer bevorzugten Weiterbildung der erfindungsgemäßen Anlage umfasst die Einrichtung zur Bereitstellung des Behandlungsmittels einen Dampferzeuger.

Die Erfindung wird nachfolgend anhand einiger beispielhaften Zeichnungen näher erläutert, wobei Ausführungsbeispiele, die nicht unter den Umfang der anhängenden Ansprüche fallen, lediglich dem besseren Allgemeinverständnis dienen. Es zeigen:
- Figur 1:: Eine Anlage zum Schneiden von Textilmaterialien mittels Laserstrahlung
- Figur 2:: Ein Bearbeitungskopf einer nicht erfindungsgemäßen Anlage
- Figur 3:: Eine prinzipielle Darstellung einer Schnittlinie

In Figur 1 ist eine Anlage 1 zum Schneiden von Textilmaterialien mittels Laserstrahlung schematisch dargestellt. Eine Sicherheitsverkleidung der Anlage ist dabei der Übersichtlichkeit halber weggelassen.

Die Anlage 1 besteht aus einem Tisch 2, auf dem ein Schlitten 3 in einer durch den Doppelpfeil 4 dargestellten Richtung verfahrbar angeordnet ist. Der Schlitten 3 trägt einen Bearbeitungskopf 5, welcher wiederum auf dem Schlitten 3 in einer durch den Doppelpfeil 6 dargestellten Richtung verfahrbar angeordnet ist.

Die Anlage 1 weist eine Laserstrahlquelle 7 auf, welche die zum Schneiden eines Textilmaterials 8 erforderliche Laserstrahlung erzeugt. Die Laserstrahlung gelangt entlang eines ersten Strahlwegabschnitts 9 zu einer ersten Strahlumlenkung 10 und von dort entlang eines zweiten Strahlwegabschnitts 11 zu dem Bearbeitungskopf 5.

Der Bearbeitungskopf 5 trägt eine Schneidoptik 12, welche den Strahl auf einen Fokus 13 abbildet, an welchem das Textilmaterial 8 geschnitten wird.

Das Verfahren des Schlittens 3 und des Bearbeitungskopfes 5 erfolgt auf bekannte Weise, z.B. mittels nicht dargestellter Spindeltriebe. Eine ebenfalls nicht dargestellte Steuerung aktiviert diese Spindeltriebe so, dass der Bearbeitungskopf 5 und somit der Fokus 13 entlang einer vorbestimmten Schnittlinie 14 geführt wird. Dabei wird das Textilmaterial 8 an dieser Schnittlinie 14 durch den Laserstrahl geschnitten.

Um während des Schneidens entstehende Abfallprodukte zu entfernen, ist der Tisch mit einer nicht dargestellten großflächigen Absaugung versehen.

Beim Schneiden von Textilmaterialien aus Naturfasern tierischen Ursprungs reicht diese Absaugung jedoch nicht aus, um eine Ablagerung geruchsintensiver Abfallprodukte in dem Textilmaterial zu verhindern. Daher ist an dem Bearbeitungskopf 5 eine Düse 15 angeordnet, durch welche ein geruchsminderndes Behandlungsmittel 16 im Bereich der Schnittlinie 14 auf das Textilmaterial 8 aufgebracht wird. Bei dem Behandlungsmaterial 16 handelt es sich beispielsweise um Wasserdampf, welcher durch einen Dampferzeuger 17 über einen Schlauch 18 der Düse 15 zugeführt wird.

Falls gewünscht können dem Dampf in dem Dampferzeuger 17 geruchsbindende Zusatzstoffe zugegeben werden. Als solche kommen z.B. Triethylenglykol oder Cyclodextrinderivate in Betracht, die aus kommerziellen Geruchsneutralisierern bekannt sind. Ebenso kommt als Alternative zu Wasserdampf auch Ethanoldampf in Betracht.

In Figur 2 ist der Bearbeitungskopf 5 der Anlage 1 näher dargestellt. An dem Bearbeitungskopf ist die Schneidoptik 12 befestigt, wobei nur das Gehäuse der Schneidoptik 12 erkennbar ist. Der optische Aubau der Schneidoptik 12 entspricht dabei dem bekannten Aufbau von Schneidoptiken in Laserschneidanlagen und benötigt daher keine nähere Erläuterung.

Als Besonderheit ist die Schneidoptik 12 um ihre optische Achse drehbar an dem Bearbeitungskopf befestigt. An der Schneidoptik 12 ist ein Zahnkranz 20 befestigt, welcher mit einem Ritzel 21 kämmt, das von einem Drehmotor 22 angetrieben wird.

Weiterhin sind an der Schneidoptik zwei Schleifringe 23, 24 angeordnet, von denen der Schleifring 23 drehfest mit der Schneidoptik 12 verbunden ist, während der Schleifring 24 mittels eines Lagers 25 gegenüber der Schneidoptik 12 drehbar gelagert ist. Die Schleifringe 23, 24 weisen jeweils einen zum anderen Schleifring hin geöffneten Ringkanal 26, 27 auf.

Am drehbaren Schleifring 24 ist ein Anschlussstutzen 28 angeordnet, welcher über eine Bohrung mit dem Ringkanal 27 verbunden ist. Am Schleifring 23 ist wiederum die Düse 15 über eine Bohrung mit dem Ringkanal 26 verbunden.

Im Betrieb der Anlage wird das geruchsmindernde Behandlungsmittel 16 über den Schlauch 18 und den Anschlussstutzen 28 dem Ringkanal 27 zugeführt und gelangt von dort über den Ringkanal 26 in die Düse 15, von wo es abgegeben wird.

In der in den Figuren 1 und 2 dargestellen Ausführung ist die Düse 15 so geformt, dass das Behandlungsmedium 16 als einfacher Sprühkegel abgegeben wird. Andere Ausführungen sind ebenfalls denkbar, wie schlitzförmige oder halbmondförmige Düsen.

Durch Antreiben des Drehmotors 22 wird die Bearbeitungsoptik 12 zusammen mit dem Schleifring 23 und der Düse 15 um die optische Achse der Schneidoptik 12 gedreht, dabei schwenkt der Abgabepunkt des Behandlungsmittels 16 um den Fokus 13 der Schneidoptik 12. Dabei bleibt ein Abstand 29 zwischen dem Abgabepunkt des Behandlungsmittels 16 und dem Fokus 13 der Schneidoptik 12 konstant.

Während des Schneidens des Textikmaterials 8 werden der Schlitten 3, der Behandlungskopf 5 sowie der Drehmotor 22 so gesteuert, dass einerseits der Fokus 13 der Schneidoptik 12 an der Schnittlinie 14 entlang geführt wird und andererseits auch der Abgabepunkt des Behandlungsmittels 16 an der Schnittlinie entlang geführt wird.

Dies ist in Figur 3 schematisch dargestellt. In einem Bezugskoordinatensystem 30 der Anlage 1 ist eine zweiteilige Schnittlinie 14', 14" dargestellt, entlang der z.B. Ärmel eines Anzugs geschnitten werden. Dabei zeigen Pfeile 31' 31" die Schnittrichtung an. Entlang der Schnittlinie 14' sind schematisch einige Punkte P1, P2, P3, P4 markiert, zu denen jeweils die rechtwinkligen Koordinaten x,y sowie der Einstellwinkel ϕ des Drehmotors 22 dargestellt sind. Diese Werte sind für die gesamten Schnittlinien 14', 14" in einer Steuerung der Anlage 1 abgelegt.

Bei den in Figur 3 dargestellten Schnittlinien 14', 14" können Schneiden und Auftragen des Behandlungsmittels in einem Arbeitsgang erfolgen. Wenn jedoch die Schnittlinie Konturen aufweist, die kleiner sind als der Abstand 29 zwischen Fokus 13 der Schneidoptik und dem Abgabepunkt des Behandlungsmittels, ist dies nicht immer möglich. In diesem Fall wird die Schnittlinie 14 in zwei Schritten abgefahren, wobei im ersten Schritt der Schnitt erfolgt und im zweiten Schritt die Abgabe des Behandlungsmittels.

Dies kann mit dem in Figur 2 dargestellten Bearbeitungskopf erfolgen, wobei die von der Steuerung angefahrene Position im zweiten Durchlauf um den Abstand 29 versetzt ist. Alternativ dazu kann ein in Fig. 1 gestrichelt dargestellter zweiter Bearbeitungskopf 5' vorgesehen sein, an welchem lediglich eine zweite Düse 15' für das Behandlungsmittel 16 vorgesehen ist.

In einer weiteren alternativen Ausführung ist nur an dem zweiten Bearbeitungskopf 5' eine Düse 15' angeordnet. Bei dieser Ausführung ist allerdings das Schneiden und Nachbehandeln in einem Arbeitsgang nicht möglich.

## Patentansprüche

1. Verfahren zum Schneiden von Textilmaterial mittels Laserstrahlung, bei dem die Laserstrahlung mittels einer Schneidoptik (12) auf das Textilmaterial gerichtet wird und wobei das Textilmaterial durch eine relative Bewegung der Schneidoptik (12) zu dem Textilmaterial entlang einer vorgegebenen Schnittlinie (14) geschnitten wird, wobei nach dem Schneiden ein geruchsminderndes Behandlungsmittel über eine Düse (15) nur im Bereich der Schnittlinie (14) auf das Textilmaterial aufgebracht wird, **dadurch gekennzeichnet, dass** die Düse (15) und die Schneidoptik (12) an separaten entlang zweier Achsen parallel zu einer Tischebene verfahrbaren Bearbeitungsköpfen (5,5') nacheinander entlang der Schnittlinie (14) bewegt werden.

2. Verfahren nach Anspruch 1, **dadurch gekennzeichnet, dass** das geruchsmindernde Behandlungsmittel ein Fluid ist.

3. Verfahren nach Anspruch 2, **dadurch gekennzeichnet, dass** das geruchsmindernde Behandlungsmittel Wasserdampf beinhaltet.

4. Anlage zum Schneiden von Textilmaterial mittels Laserstrahlung, mit
- einer Quelle (7) für die Laserstrahlung,
- mit einer Schneidoptik (12) und
- einer Einrichtung zum Erzeugen einer relativen Bewegung der Schneidoptik (12) zu dem Textilmaterial entlang einer vorgegebenen Schnittlinie (14), wobei die Einrichtung zum Erzeugen einer relativen Bewegung der Schneidoptik (12) zu dem Textilmaterial einen Tisch (2) sowie einen entlang zweier Achsen parallel zur Tischebene verfahrbaren ersten Bearbeitungskopf (5) aufweist, welcher die Schneidoptik (12) aufnimmt, und wobei die Anlage ferner eine eine Düse (15) umfassende Einrichtung zum Aufbringen eines geruchsmindernden Behandlungsmittels auf das Textilmaterial im Bereich der Schnittlinie (14) aufweist, **dadurch gekennzeichnet, dass** die Anlage einen entlang zweier Achsen parallel zur Tischebene verfahrbaren zweiten Bearbeitungskopf (5') aufweist, an welchem die Düse (15) angeordnet ist, und dass der erste und der zweite Bearbeitungskopf (5,5') nacheinander entlang der Schnittlinie (14) bewegbar sind.

5. Anlage nach Anspruch 4, **dadurch gekennzeichnet, dass** die Anlage eine Einrichtung zur Bereitstellung des Behandlungsmittels umfasst.

6. Anlage nach Anspruch 5, **dadurch gekennzeichnet, dass** die Einrichtung zur Bereitstellung des Behandlungsmittels einen Dampferzeuger (17) umfasst.

## Claims

1. Method for cutting textile material by means of laser radiation, in which the laser radiation is directed onto the textile material by means of a cutting optics (12) and wherein the textile material is cut along a given cutting line (14) by a relative movement of the cutting optics (12) in relation to the textile material, wherein, after the cutting, an odour-reducing treating agent is applied to the textile material by way of a nozzle (15) only in the region of the cutting line (14), **characterized in that** the nozzle (15) and the cutting optics (12) are moved one after the other along the cutting line (14) on separate processing heads (5, 5') which can be moved along two axes parallel to a plane of the table.

2. Method according to Claim 1, **characterized in that** the odour-reducing treating agent is a fluid.

3. Method according to Claim 2, **characterized in that** the odour-reducing treating agent comprises steam.

4. Installation for cutting textile material by means of laser radiation, with
- a source (7) for the laser radiation,
- with a cutting optics (12) and
- a device for producing a relative movement of the cutting optics (12) in relation to the textile material along a given cutting line (14), wherein the device for producing a relative movement of the cutting optics (12) in relation to the textile material has a table (2) and also a first processing head (5), which can be moved along two axes parallel to the plane of the table and receives the cutting optics (12), and wherein the installation furthermore has a device comprising a nozzle (15) for applying an odour-reducing treating agent to the textile material in the region of the cutting line (14), **characterized in that** the installation has a second processing head (5'), which can be moved along two axes parallel to the plane of the table and on which the nozzle (15) is arranged, and **in that** the first and the second processing head (5, 5') can be moved one after the other along the cutting line (14).

5. Installation according to Claim 4, **characterized in that** the installation comprises a device for providing the treating agent.

6. Installation according to Claim 5, **characterized in that** the device for providing the treating agent comprises a steam generator (17).

## Revendications

1. Procédé destiné à la découpe de matériau textile au moyen d'un rayonnement laser, pour lequel le rayonnement laser est dirigé sur le matériau textile au moyen d'une optique de coupe (12) ; et dans lequel le matériau textile est découpé par un mouvement relatif de l'optique de coupe (12) par rapport au matériau textile, le long d'une ligne de coupe (14) prédéfinie ; dans lequel un produit de traitement qui atténue les odeurs est appliqué sur le matériau textile par l'intermédiaire d'une buse (15) à l'issue de la découpe, mais ce uniquement dans la zone de la ligne de coupe (14), **caractérisé en ce que** la buse (15) et l'optique de coupe (12) sont déplacées l'une après l'autre le long de la ligne de coupe (14) sur des têtes de traitement séparées (5, 5'), lesquelles peuvent être déplacées parallèlement à un plan de la table, le long de deux axes.

2. Procédé selon la revendication 1, **caractérisé en ce que** le produit de traitement qui atténue les odeurs est un fluide.

3. Procédé selon la revendication 2, **caractérisé en ce que** le produit de traitement qui atténue les odeurs contient de la vapeur d'eau.

4. Installation destinée à la découpe de matériau textile au moyen d'un rayonnement laser, avec
- une source (7) pour le rayonnement laser,
- avec une optique de coupe (12) et
- avec un mécanisme destiné à la génération d'un mouvement relatif de l'optique de coupe (12) par rapport au matériau textile le long d'une ligne de coupe (14) prédéfinie ; dans laquelle le mécanisme destiné à la génération d'un mouvement relatif de l'optique de coupe (12) par rapport au matériau textile présente une table (2) ainsi qu'une première tête de traitement (5), laquelle peut être déplacée parallèlement au plan de la table, le long de deux axes, et dans laquelle est logée l'optique de coupe (12) ; et dans laquelle l'installation présente en outre un mécanisme, lequel comprend une buse (15) et lequel est destiné à l'application d'un produit de traitement qui atténue les odeurs sur le matériau textile dans la zone de la ligne de coupe (14) ; **caractérisée en ce que** l'installation présente une deuxième tête de traitement (5'), laquelle peut être déplacée parallèlement au plan de la table, le long de deux axes, et au niveau de laquelle est disposée la buse (15), et **en ce que** la première et la deuxième tête de traitement (5,5') peuvent être déplacées l'une après l'autre le long de la ligne de coupe (14).

5. Installation selon la revendication 4, **caractérisée en ce que** l'installation comprend un mécanisme destiné à la mise à disposition du produit de traitement.

6. Installation selon la revendication 5, **caractérisée en ce que** le mécanisme destiné à la mise à disposition du produit de traitement comprend un générateur de vapeur (17) .
